# EUROPÄISCHE PATENTSCHRIFT

(11) **EP 3 687 470 B1**
(45) Veröffentlichungstag und Bekanntmachung des Hinweises auf die Patenterteilung: **22.01.2025**
(21) Anmeldenummer: 18778844.3
(22) Anmeldetag: 18.09.2018
(51) Int. Cl.: A61H 1/02, A63B 21/005, A63B 22/00, A63B 22/06, A63B 21/00, A63B 71/06

(54) **VORRICHTUNG ZUR HÖHENVERSTELLUNG**
DEVICE FOR HEIGHT ADJUSTMENT
DISPOSITIF DE RÉGLAGE EN HAUTEUR

(30) Priorität: 26.09.2017 DE 102017122295
(43) Veröffentlichungstag der Anmeldung: 05.08.2020
(73) Patentinhaber: Anton Reck e.K., 88422 Betzenweiler (DE)
(72) Erfinder: RECK, Christine, 88400 Biberach (DE)
(74) Vertreter: Meitinger, Thomas Heinz
(86) Internationale Anmeldenummer: PCT/EP2018/075169
(87) Internationale Veröffentlichungsnummer: WO 2019/063359

(56) Entgegenhaltungen:
- EP-A1- 0 337 297
- DE-U1- 202007 013 828
- US-A- 5 785 631
- US-A1- 2011 082 397
- US-A1- 2016 206 915

## Beschreibung

### GEBIET DER ERFINDUNG

Die vorliegende Erfindung betrifft eine physiotherapeutische Vorrichtung zur Behandlung eines Patienten durch körperliche Bewegung.

### HINTERGRUND DER ERFINDUNG

Im Stand der Technik sind Ergometer, Sportgeräte und physiotherapeutische Geräte bekannt, die einem Menschen beispielsweise nach einem Schlaganfall bei der Rehabilitation helfen können. Dokument US 5785631 zeigt eine Vorrichtung zum Ausführen von körperlichen Übungen zum Trainieren der Arm- und Beinmuskulatur.

### ZUSAMMENFASSUNG DER ERFINDUNG

Physiotherapeutische Geräte dienen der Rehabilitation erkrankter Menschen. Vorteilhafterweise zeichnen sich derartige Geräte dadurch aus, dass mit einem derartigen Gerät unterschiedliche Körperpartien trainiert werden können. Außerdem sollte die Bedienbarkeit einfach sein, damit das Gerät von dem Patienten selbst bedient bzw. verstellt werden kann bzw. dass eine ausgebildete Fachkraft, etwa eine Krankenschwester oder ein Pfleger, das Gerät bzw. die Vorrichtung schnell umrüsten kann.

Eine Aufgabe ist daher, eine Vorrichtung zur Verfügung zu stellen, die sich durch eine hohe Variabilität und einfache Bedienbarkeit auszeichnet.

Als erste Ausführungsform der Erfindung wird eine physiotherapeutische Vorrichtung gemäß Anspruch 1 zur Behandlung eines Patienten durch körperliche Bewegung zur Verfügung gestellt, umfassend: einen Armtrainer zur rotatorischen Bewegung der Arme des Patienten mit einer ersten Achse und einen Beintrainer zur rotatorischen Bewegung der Beine des Patienten mit einer zweiten Achse, wobei die erste und die zweite Achse eine Höhenverstellbarkeit aufweisen, wobei der Abstand der ersten Achse zu der zweiten Achse konstant ist.

Durch einen konstanten Abstand können sitzende und liegende Trainingspositionen ermöglicht werden, wodurch unterschiedliche Körperpartien trainiert werden können.

Beispielhafte Ausführungsformen werden in den abhängigen Ansprüchen beschrieben.

In einer weiteren erfindungsgemäßen Ausführungsform der Erfindung wird eine Vorrichtung zur Verfügung gestellt, wobei die Vorrichtung ein Display zur Anzeige des Status der Vorrichtung und/oder der körperlichen Verfassung des Patienten aufweist, wobei das Display zur Längsachse der Vorrichtung schwenkbar ist.

Durch ein schwenkbares Display kann zum einen ein optimaler Anzeigewinkel gewählt werden. Außerdem kann das Display zum Transport verschwenkt werden, wodurch es weniger raumgreifend ist und sich eine geeignete kompakte Transport-Baugröße ergibt.

Gemäß einem weiteren Ausführungsbeispiel der Erfindung wird eine Vorrichtung zur Verfügung gestellt, wobei die Höhenverstellbarkeit durch ein erstes und ein zweites Element oder durch ein drittes einziges Element ermöglicht wird.

Ein drittes einziges Element kann die Funktionen Verklemmen und Einrasten in einem Bedienelement vereinen, wodurch sich eine einfache Bedienbarkeit ergibt.

Gemäß der Erfindung wird eine Vorrichtung zur Verfügung gestellt, wobei die Vorrichtung ein Fußelement und ein Körperelement umfasst, wobei an dem Körperelement der Armtrainer und der Beintrainer angeordnet sind und wobei sich die Höhenverstellbarkeit durch das Verschieben des Fußelements gegenüber dem Körperelement ergibt.

Gemäß einem beispielhaften Ausführungsbeispiel der Erfindung wird eine Vorrichtung zur Verfügung gestellt, wobei das erste Element zum Verklemmen des Fußelements mit dem Körperelement geeignet ist und/oder wobei das zweite Element zum Einrasten des Fußelements mit dem Körperelement vorgesehen ist.

Durch die Anordnung zweier unabhängiger Elemente zur Fixierung der Höhenverstellung der Vorrichtung kann ein unbeabsichtigtes "zu Boden fahren" des Körperelements verhindert werden. Insbesondere aufgrund eines Elements zur stufenweisen oder schrittweisen Einrastung ergibt sich eine Sicherung bei der Bedienung der Vorrichtung. Das Lösen eines Klemmelements führt daher nicht automatisch zum "Zusammenfahren" der Vorrichtung.

Gemäß einem beispielhaften Ausführungsbeispiel der Erfindung wird eine Vorrichtung zur Verfügung gestellt, wobei das erste und/oder das zweite Element farblich gekennzeichnet sind und/oder wobei die Bedienelemente der Vorrichtung farblich gekennzeichnet sind.

Durch die farbliche Kennzeichnung ergibt sich eine einfache Bedienbarkeit der Vorrichtung.

Gemäß einem weiteren Ausführungsbeispiel der Erfindung wird eine Vorrichtung zur Verfügung gestellt, wobei der Armtrainer und/oder der Beintrainer von dem Patienten und/oder von einem Motor rotatorisch bewegbar sind.

In einer noch weiteren erfindungsgemäßen Ausführungsform der Erfindung wird eine Vorrichtung zur Verfügung gestellt, wobei der Motor den Armtrainer und/oder den Beintrainer mit 90 Umdrehungen pro Minute bewegt.

Durch eine Bewegung der Arm- und/oder Beinpartien des Patienten mit jeweils 90 Umdrehungen pro Minute kann eine Vorbeugung und/oder Behandlung einer Parkinson-Erkrankung erreicht werden. Insbesondere die Bewegung des Beintrainers mit 90 Umdrehungen pro Minute bzw. die gleichzeitige Bewegung des Arm- und Beintrainers mit 90 Umdrehungen pro Minute sind vorteilhaft bei der Erhaltung der körperlichen Gesundheit bzw. der Genesung eines Parkinson-Patienten.

Als eine Idee der Erfindung kann angesehen werden, eine Höhenverstellbarkeit des Arm- und Beintrainers eines physiotherapeutischen Geräts zur Verfügung zu stellen. Allerdings soll hierbei der Abstand der beiden Achsen des Arm- und des Beintrainers konstant gehalten werden. Auf diese Weise wird bei einer Höhenverstellung jeweils eine andere Trainingsposition eingenommen, wodurch andere Körperpartien trainiert werden können. Insbesondere wird sich die Trainingsposition von einer sitzenden zu einer liegenden Position ändern.

### KURZE BESCHREIBUNG DER ZEICHNUNGEN

Weitere Einzelheiten und Vorteile der Erfindung werden anhand der in den Zeichnungen dargestellten Ausführungsbeispiele deutlich. Es zeigen
Fig. 1 die erfindungsgemäße Vorrichtung in einer ersten seitlichen Ansicht,
Fig. 2 die erfindungsgemäße Vorrichtung in einer Ansicht von hinten,
Fig. 3 die beispielhafte Vorrichtung in einer zweiten seitlichen Ansicht und
Fig. 4 eine weitere beispielhafte Ausführungsform einer Vorrichtung, die auch nicht unter die Ansprüche fällt.

### DETAILLIERTE BESCHREIBUNG BEISPIELHAFTER

### AUSFÜHRUNGSFORMEN

Fig. 1 zeigt eine physiotherapeutisches Vorrichtung mit einem Beintrainer 1 und einem Armtrainer 2, wobei Arm- und Beintrainer 1 und 2 jeweils eine Bewegungsachse aufweisen. Der Abstand 4 dieser beiden Achsen wird bei einer Höhenverstellung des Armtrainers 2 bzw. des Beintrainers 1 konstant gehalten, so dass sich bei einer Höhenverstellung des Armtrainers 2 immer auch eine gleichmäßige Höhenverstellung des Beintrainers 1 ergibt. Dasselbe gilt für eine Höhenverstellung des Beintrainers 1. Wird daher der Arm- und Beintrainer 1 und 2 nach oben verstellt ergibt sich für den Patienten allmählich aus einer sitzenden Position eine liegende Position. Somit kann der Patient zunächst in der sitzenden Position erste Körperpartien trainieren und in der liegenden Position weitere andere Körperpartien.

Außerdem weist das Gerät zwei Bedienelemente 6 und 7 auf, die ein Arretieren einer gewählten Höhenposition sicherstellen. Das erste Bedienelement 7 dient dazu eine Verklemmung herbei zu führen, sodass jede mögliche Höhenverstellung ermöglicht wird. Das zweite Bedienelement 6 kann ein schrittweises bzw. stufenweises Einrasten erzeugen. Bevor eine Höhenverstellung erfolgt, muss dieses Bedienelement 6 gelöst werden.

Ferner weist das Gerät ein Display 3 auf, das nach innen in die Schwenkrichtung 8 verschwenkt werden kann. Hierdurch kann eine bessere Transportmöglichkeit eröffnet werden, falls mittels des Transportgriffs 5 ein Wegfahren der Vorrichtung mit den Rädern 9 erfolgen soll.

Die Bedienelemente 6 und 7 des Geräts können farblich gekennzeichnet werden, beispielsweise orange, um eine leichte Bedienbarkeit sicherzustellen.

Die erfindungsgemäße Vorrichtung weist insbesondere einen rotatorischen Antrieb des Arm- und/oder Beintrainers 1 und 2 mit jeweils 90 Umdrehungen pro Minute auf. Insbesondere durch die gleichzeitige rotatorische Bewegung der Arme und Beine des Patienten kann eine Parkinsonerkrankung behandelt werden. Außerdem führt die rotatorische Bewegung der Beine mit 90 Umdrehungen pro Minute zu einem heilenden Effekt.

Die erfindungsgemäße Vorrichtung weist ein erstes Element 7 und ein zweites Element 6 zur Höhenverstellung, also zur Veränderung der Position des Körperelements 11 zum Fußelement 10 auf. Hierbei kann durch das erste Element 7 eine Verklemmung des Körperelements 11 zum Fußelement 10 ermöglicht werden. Es kann daher aufgrund des ersten Elements 7 eine beliebige Höheneinstellung gewählt werden. Das zweite Element 6 ist zur Einrastung des Körperelements 11 mit dem Fußelement 10 vorgesehen. Hierdurch wird verhindert, dass beim Lösen des Klemmelements 7 das Körperelement 11 aufgrund des Einflusses der Schwerkraft ganz nach unten fährt. Stattdessen wird bei einem "freien Fall" das Rastelement 6 stufenweise das Körperelement 11 zum Halten bringen. Schrittweise rastet das Rastelement 6 ein, falls das Klemmelement 7 gelöst ist. Die Rastung kann beispielsweise durch Herausziehen des Rastelements 6 gelöst werden, um eine beliebige Höhenposition einnehmen zu können.

Fig. 2 zeigt die Vorrichtung in einer Ansicht von hinten, wobei die Rückseite des Displays 3 gesehen werden kann. Die Vorrichtung weist ein Fußelement 10 und ein Körperelement 11 auf. Eine Höhenverstellbarkeit wird dadurch ermöglicht, dass das Körperelement 11 gegenüber dem Fußelement 10 in der Höhe verschoben werden kann. Der Armtrainer 2 und der Beintrainer 1 sind beide an dem Körperelement 11 angeordnet. Wird daher das Körperelement 11 gegenüber dem Fußelement 10 verstellt, wandern Armtrainer 2 und Beintrainer 1 gleichmäßig mit. Auf diese Weise ergibt sich bei einer geringen Höhe der Vorrichtung eine sitzende Position des Patienten beim Training mit der Vorrichtung. Wird die Höhe verstellt, nimmt der Patient zunehmend eine liegende Position beim Training mit der Vorrichtung ein und kann dadurch andere unterschiedliche Körperpartien im Vergleich zur sitzenden Position trainieren. Hierdurch ergibt sich eine Ausweitung der Anwendungsmöglichkeiten der Vorrichtung.

Fig. 3 zeigt die Vorrichtung in einer weiteren seitlichen Ansicht, wobei statt eines Armtrainers ein Haltegriff 14 angeordnet ist.

Fig. 4 zeigt eine alternative Ausführungsform der Vorrichtung. Die Bedienelemente 13 des Geräts können farblich gekennzeichnet werden, beispielsweise orange, um eine leichte Bedienbarkeit sicherzustellen.

In einer alternativen Ausführungsform weist die Vorrichtung ein abnehmbares Display auf, wobei das Display schnurlos oder über ein Kabel mit der restlichen Vorrichtung verbunden ist.

Durch den konstanten Abstand der Achsen von Arm- und Beintrainer 1 und 2 ergibt sich in einer ersten Position des Patienten bei geringer Höhe des Arm- und Beintrainer 1 und 2 eine sitzende Stellung des Patienten, wobei das Bein abgewinkelt ist. In einer zweiten Höheneinstellung, bei der eine hohe Höhe des Arm- und Beintrainers 1 und 2 eingestellt ist, ergibt sich eine liegende Position, bei der das Bein des Patienten langgestreckt ist. Es ergibt sich dadurch auch die Möglichkeit sehr große Patienten mit der Vorrichtung trainieren lassen zu können, da eine derartige Stellung des Patienten gewählt werden kann, bei der das Training mit der Vorrichtung ermöglicht wird. Vorteilhafterweise kann in einer liegenden Trainingssituation ein "Absacken des Bluts" verhindert werden. Die Vorrichtung bietet daher dem Patienten die Möglichkeit je nach körperlicher Konstitution und Gegebenheiten zu trainieren.

Die verwendeten Bezugszeichen dienen lediglich zur Erhöhung der Verständlichkeit und sollen keinesfalls als einschränkend betrachtet werden, wobei der Schutzbereich der Erfindung durch die Ansprüche wiedergegeben wird.

### LISTE DER BEZUGSZEICHEN

- 1: Beintrainer
- 2: Armtrainer
- 3: Display
- 4: Abstand Achse Beintrainer zu Armtrainer
- 5: Haltegriff
- 6: Vorrichtung zur Einrastung
- 7: Vorrichtung zur Verklemmung
- 8: Schwenkrichtung des Displays 3
- 9: Räder
- 10: Fußelement
- 11: Körperelement
- 12: Längsachse
- 13: Bedienelemente
- 14: Haltegriff

## Patentansprüche

1. Physiotherapeutische Vorrichtung zur Behandlung eines Patienten durch körperliche Bewegung umfassend:
einen Armtrainer (2) zur rotatorischen Bewegung der Arme des Patienten mit einer ersten Achse und
einen Beintrainer (1) zur rotatorischen Bewegung der Beine des Patienten mit einer zweiten Achse, wobei die erste und die zweite Achse eine Höhenverstellbarkeit aufweisen, wobei der Abstand der ersten Achse zu der zweiten Achse konstant ist, wobei eine Höhenverstellbarkeit des Arm- und Beintrainers (1, 2) derart vorgesehen ist, dass bei einer Höhenverstellung der Armtrainer (2) und der Beintrainer (1) gleichmäßig mitwandern, sodass sich eine andere Trainingsposition des Patienten ergeben kann, wobei sich die Trainingsposition von einer sitzenden zu einer liegenden Position ändert, wobei die Vorrichtung ein Fußelement (10) und ein Körperelement (11) umfasst, wobei an dem Körperelement (11) der Armtrainer (2) und der Beintrainer (1) angeordnet sind, **dadurch gekennzeichnet, dass** sich die Höhenverstellbarkeit durch das Verschieben des Fußelements (10) gegenüber dem Körperelement (11) ergibt.

2. Vorrichtung nach Anspruch 1, **dadurch gekennzeichnet, dass** die Vorrichtung ein Display (3) zur Anzeige des Status der Vorrichtung und/oder der körperlichen Verfassung des Patienten aufweist, **dadurch gekennzeichnet, dass** das Display (3) zur Längsachse (12) der Vorrichtung schwenkbar ist.

3. Vorrichtung nach einem der Ansprüche 1 oder 2, **dadurch gekennzeichnet, dass** die Höhenverstellbarkeit durch ein erstes und ein zweites Element (6, 7) oder durch ein drittes einziges Element ermöglicht wird.

4. Vorrichtung nach einem der vorhergehenden Ansprüche, **dadurch gekennzeichnet, dass** das erste Element (7) zum Verklemmen des Fußelements (10) mit dem Körperelement (11) geeignet ist und/oder wobei das zweite Element (6) zum Einrasten des Fußelements (10) mit dem Körperelement (11) vorgesehen ist.

5. Vorrichtung nach einem der vorhergehenden Ansprüche, **dadurch gekennzeichnet, dass** das erste und/oder das zweite Element (6, 7) farblich gekennzeichnet sind und/oder wobei die Bedienelemente (13) der Vorrichtung farblich gekennzeichnet sind.

6. Vorrichtung nach einem der vorhergehenden Ansprüche, **dadurch gekennzeichnet, dass** der Armtrainer (2) und/oder der Beintrainer (1) von dem Patienten und/oder von einem Motor rotatorisch bewegbar sind.

7. Vorrichtung nach Anspruch 6, **dadurch gekennzeichnet, dass** der Motor den Armtrainer (2) und/oder den Beintrainer (1) mit 90 Umdrehungen pro Minute bewegt.

## Claims

1. Physiotherapeutic apparatus for the treatment of a patient by physical movement comprising:
an arm trainer (2) for rotationally moving the patient's arms with a first axis and a leg trainer (1) for the rotational movement of the patient's legs with a second axis, wherein the first and the second axis have a height adjustability, wherein the distance of the first axis to the second axis is constant, wherein a height adjustability of the arm and leg trainer (1, 2) is provided in such a way that the arm trainer (2) and the leg trainer (1) move uniformly when the height is adjusted, so that a different training position of the patient can result, wherein the training position changes from a sitting to a lying position, wherein the device comprises a foot element (10) and a body element (11), wherein the arm trainer (2) and the leg trainer (1) are arranged on the body element (11), **characterised in that** the height adjustability results from the displacement of the foot element (10) relative to the body element (11).

2. Device according to claim 1, **characterised in that** the device has a display (3) for indicating the status of the device and/or the physical condition of the patient, **characterised in that** the display (3) is pivotable relative to the longitudinal axis (12) of the device.

3. Device according to one of claims 1 or 2, **characterised in that** the height adjustability is made possible by a first and a second element (6, 7) or by a third single element.

4. Device according to one of the preceding claims, **characterised in that** the first element (7) is suitable for clamping the foot element (10) to the body element (11) and/or wherein the second element (6) is provided for engaging the foot element (10) with the body element (11).

5. Device according to one of the preceding claims, **characterised in that** the first and/or the second element (6, 7) are colour-coded and/or wherein the operating elements (13) of the device are colour-coded.

6. Device according to one of the preceding claims, **characterised in that** the arm trainer (2) and/or the leg trainer (1) can be moved rotationally by the patient and/or by a motor.

7. Device according to claim 6, **characterised in that** the motor moves the arm trainer (2) and/or the leg trainer (1) at 90 revolutions per minute.

## Revendications

1. Appareil physiothérapeutique pour le traitement d'un patient par le mouvement physique comprenant :
un entraîneur de bras (2) pour le mouvement de rotation des bras du patient avec un premier axe et un entraîneur de jambe (1) pour le mouvement de rotation des jambes du patient avec un deuxième axe, dans lequel le premier et le deuxième axe ont une hauteur réglable, dans lequel la distance du premier axe au deuxième axe est constante, dans lequel une hauteur réglable de l'entraîneur de bras et de jambe (1, 2) est fournie de telle sorte que l'entraîneur de bras (2) et l'entraîneur de jambe (1) se déplacent uniformément lorsque la hauteur est réglée, de manière à obtenir une position d'entraînement différente pour le patient, la position d'entraînement passant d'une position assise à une position couchée, le dispositif comprenant un élément de pied (10) et un élément de corps (11), l'entraîneur de bras (2) et l'entraîneur de jambe (1) étant disposés sur l'élément de corps (11), **caractérisé par le fait que** le réglage de la hauteur résulte du déplacement de l'élément de pied (10) par rapport à l'élément de corps (11).

2. Dispositif selon la revendication 1, **caractérisé en ce que** le dispositif comporte un écran (3) pour indiquer l'état du dispositif et/ou l'état physique du patient, **caractérisé en ce que** l'écran (3) est pivotant par rapport à l'axe longitudinal (12) du dispositif.

3. Dispositif selon l'une des revendications 1 ou 2, **caractérisé par le fait que** le réglage en hauteur est rendu possible par un premier et un deuxième élément (6, 7) ou par un troisième élément unique.

4. Dispositif selon l'une des revendications précédentes, **caractérisé par le fait que** le premier élément (7) est apte à serrer l'élément de pied (10) à l'élément de corps (11) et/ou **par le fait que** le second élément (6) est prévu pour engager l'élément de pied (10) avec l'élément de corps (11).

5. Dispositif selon l'une des revendications précédentes, **caractérisé par le fait que** le premier et/ou le deuxième élément (6, 7) sont codés par couleur et/ou que les éléments de commande (13) du dispositif sont codés par couleur.

6. Dispositif selon l'une des revendications précédentes, **caractérisé par le fait que** l'entraîneur de bras (2) et/ou l'entraîneur de jambe (1) peuvent être déplacés en rotation par le patient et/ou par un moteur.

7. Dispositif selon la revendication 6, **caractérisé par le fait que** le moteur déplace l'appareil d'entraînement des bras (2) et/ou l'appareil d'entraînement des jambes (1) à 90 tours par minute (2) et/ou l'appareil d'entraînement des jambes (1) à 90 tours par minute.
